# EUROPÄISCHE PATENTSCHRIFT

(11) **EP 1 710 510 B1**
(45) Veröffentlichungstag und Bekanntmachung des Hinweises auf die Patenterteilung: **29.08.2012**
(21) Anmeldenummer: 06004681.0
(22) Anmeldetag: 08.03.2006
(51) Int. Cl.: F24D 19/02

(54) **Befestigungssatz zur Befestigung eines Plattenheizkörpers an einer Wand und Verfahren zum Herstellen einer derartigen Befestigung**
Fastening set for fastening a panel radiator on a wall and method of producing such a fastening
Dispositif de fixation pour fixer un radiateur à plaques sur un mur et procédé de fabrication un tel dispositif de fixation

(30) Priorität: 22.03.2005 DE 102005013766
(43) Veröffentlichungstag der Anmeldung: 11.10.2006
(73) Patentinhaber: Goerke, Ulla, 30900 Wedemark (DE); Goerke, Mike, 30853 Langenhagen (DE)
(72) Erfinder: Goerke, Mike, Langenhagen (DE)
(74) Vertreter: Bremer, Ulrich

(56) Entgegenhaltungen:
- DE-A1- 2 364 384
- DE-A1- 2 923 903
- DE-A1- 3 910 759
- DE-U1- 20 303 591

## Beschreibung

Die Erfindung betrifft eine Wandbefestigung für einen Plattenheizkörper und ein Verfahren zum Herstellen einer derartigen Wandbefestigung.

In Wohngebäuden wurden früher in der Regel Gliederheizkörper montiert, die aus einem in Querrichtung verlaufenden oberen Rohr, einem zu diesem parallelen unteren Rohr und mehreren zwischen den beiden Rohren in vertikaler Richtung parallel zueinander verlaufenden Gliederkörpern bestehen. Die Befestigung erfolgte im Allgemeinen über in die dahinterliegende Wand gesetzte, z.B. eingemauerte Befestigungshaken zur Aufnahme des unteren Rohres und mindestens einer in die Wand gesetzte Gewindestange, die zwischen zwei Gliederkörpern durchragt und diese durch aufgesetzte Schellen von vorne und hinten fixiert.

Derartige Gliederheizkörper werden zunehmend durch moderne Plattenheizkörper ersetzt, die jedoch weder Durchgangslöcher für die Gewindestange aufweisen noch eine Aufnahme durch die Befestigungshaken ermöglichen. Somit werden bei der Montage des Plattenheizkörpers im Allgemeinen die Gewindestange und der Befestigungshaken direkt an der Wand abgetrennt und entweder aufwendige neue Befestigungen in die Wand gesetzt oder Befestigungsstangen vertikal in dem Boden unterhalb des Plattenheizkörpers angebracht. Die nachträgliche Befestigung in der Wand ist jedoch problematisch, da die Befestigungshaken für die Gliederheizkörper früher in der Rohbauphase mit eingebaut wurden, da es an der viertel- oder halbsteinigen, mit Faserzementplatten beschichtete Außenwand in der Regel keine wesentlichen Befestigungsmöglichkeiten gab und auch heute zum Teil, selbst mit der heutigen Dübeltechnik, nicht gibt. Weiterhin besteht die Gefahr, bei dem Anbohren einer anderen Befestigung die Außenwand nach außen zu durchstoßen. Zum Teil besteht die Außenwand auch nur auschließlich aus einer Hartfaser-Zementplatte, wo praktisch keine Befestigung vorgenommen werden kann. Die Befestigung vertikal in dem Boden unterhalb des Plattenheizkörpers erschwert jedoch das Verlegen eines Bodenbelages sowie die Reinigung des Bodens.

Die DE 29 23 903 A1 beschreibt ein Wandbefestigungselement für Plattenheizkörper mit einer Profilschiene, an deren unteren Ende eine Konsole und an ihrem oberen Ende ein Halter mit einer in den Heizkörperrand eingreifbaren Klaue verschiebbar angeordnet ist. Die Profilschiene wird an der Wand über einen Dübel mit Schrauben befestigt und ermöglicht in ihrem unteren Bereich über eine Lochreihe die Höheneinstellung der Konsole und in ihrem oberen Bereich eine seitliche Verschiebung der Klaue, um die Wandbefestigung dem jeweiligen Plattenheizkörper anpassen zu können.

Der Erfindung liegt die Aufgabe zugrunde, eine Wandbefestigung für einen Plattenheizkörper und ein Verfahren zum Herstellen einer derartigen Wandbefestigung zu schaffen, die mit geringem Aufwand und geringen Kosten eine nachträgliche sichere Befestigung ermöglichen.

Diese Aufgabe wird durch eine Wandbefestigung nach Anspruch 1 und ein Verfahren nach Anspruch 11 gelöst. Die Unteransprüche beschreiben bevorzugte Weiterbildungen.

Der Erfindung liegt der Gedanke zugrunde, die bereits vorhandenen Befestigungen für die Gliederheizkörper weitgehend weiter zu verwenden, wozu diese in geeigneter Weise gekürzt werden und ein erfindungsgemäßer Befestigungssatz aufgesetzt wird.

Hierbei wird auf den gekürzten unteren Befestigungshaken jeweils ein unterer Halter aufgesetzt, der den Plattenheizkörper mit einem Aufnahmebacken von unten aufnimmt. Eine Längs- und Höhenverstellung des Aufnahmebackens wird vorteilhafterweise ermöglicht, indem eine in Längsrichtung verstellbare Klemmbuchse auf den gekürzten Befestigungshaken aufgesetzt wird und der Aufnahmebacken in z. B. einer Aufnahmebuchse höhenverstellbar ist, z. B. durch eine von unten in den Aufnahmebacken geschraubte, von außen zugängliche Schraube.

Die gekürzte Befestigungsstange dient erfindungsgemäß zur Befestigung des oberen Halters, der eine auf die gekürzte Befestigungsstange zu setzende Wandschiene und einen an deren oberen Ende aufgenommenen Verstellbügel aufweist, der wiederum eine obere Aufnahme zum Fixieren eines oberen Ende des Plattenheizkörpers trägt. Die obere Aufnahme kann z.B. ein Halteblech sein, das als nach unten offener Aufnahmehaken ausgebildet ist. Die Wandschiene ermöglicht hierbei vorteilhafterweise eine vertikale Verstellung, z.B. durch ein Langloch, wobei der Verstellbügel vorteilhafterweise in Längsrichtung verstellbar ist, z.B. durch gleitende Aufnahme in einem oberen Buchsenteil.

Erfindungsgemäß kann somit trotz des variablen vertikalen und horizontalen Abstandes zwischen der Gewindestange und dem oberen Ende des Plattenheizkörpers mit relativ geringem Aufwand eine sichere Aufnahme des oberen Endes des Plattenheizkörpers erreicht werden.

Da erfindungsgemäß erkannt wird, dass auch größere Abstände des Plattenheizkörpers von der Wand vorliegen können, ist der Verstellbügel vorteilhafterweise mit geringem Aufwand kürzbar, z.B. in in Querrichtung verlaufenden Solltrennstellen. Somit kann der Verstellbügel mit hinreichender Länge ausgebildet und bei kürzeren Abständen an seinem hinteren Ende gekürzt werden, so dass er nicht gegen die Wand stößt.

Die Erfindung wird im Folgenden anhand der beiliegenden Zeichnungen an einer Ausführungsform erläutert. Es zeigen:
- Fig. 1: eine Seitenansicht der Befestigung eines Pattenheizkörpers an einer Wand mittels des erfindungsgemäßen Befestigungssatzes;
- Fig. 2: eine Explosionsdarstellung des unteren Halters des Befestigungssatzes;
- Fig. 3: eine Explosionsdarstellung des oberen Halters des Befestigungssatzes;
- Fig. 4: eine Vorderansicht des oberen Halters;
- Fig. 5: eine Seitenansicht des oberen Halters;
- Fig. 6: eine Draufsicht auf den oberen Halter;
- Fig. 7: eine Seitenansicht des unteren Halters;
- Fig. 8: eine Rückansicht des unteren Halters;
- Fig. 9: eine Unteransicht des unteren Halters;
- Fig. 10: eine Explosionsdarstellung des unteren Halters in mehreren Ansichten;
- Fig. 11: eine Seitenansicht eines in herkömmlicher Weise befestigten Gliederheizkörpers.

Die erfindungsgemäße Montage geht aus von einer in Fig. 11 gezeigten Anordnung, bei der ein Gliederheizkörper 2 in herkömmlicherWeise an einer Wand 3 befestigt ist. Der Gliederheizkörper 2 weist ein in Querrichtung verlaufenes oberes Rohr 4 und ein parallel zu diesem verlaufendes unteres Rohr 5 auf, zwischen denen mehrere, parallel in vertikaler Richtung verlaufende Gliederkörper 7 angeschlossen sind. Der Gliederheizkörper 2 ist an der Wand 3 über mindestens einen, im Allgemeinen zwei oder drei nebeneinander in die Wand 3 gesetzte Befestigungshaken 10 und mindestens eine ebenfalls in die Wand 3 gesetzte Gewindestange 12 befestigt. Die Befestigungshaken 10 nehmen das untere Rohr 5 zwischen den Gliederkörpern 7 auf; an der Gewindestange 12 sind eine hintere Schelle 14 und eine vordere Schelle 16 derartig befestigt, dass sie zwischen zwei Gliederkörpern 7 anliegen und diese hierdurch von hinten und vorne fixieren.

Erfindungsgemäß wird zunächst der Gliederheizkörper 2 demontiert; nachfolgend wird die Befestigungsstange 12 in einem Abstand x1 von der Wand 3 durchtrennt und der Befestigungshaken 10 in einem Abstand x2 - der vorteilhafterweise größer als x1 ist - durchtrennt. Nachfolgend erfolgt die Montage eines Plattenheizkörpers 20 durch einen erfindungsgemäßen Befestigungssatz 22 aus einem oberen Halter 23 und einem unteren Halter 24.

Der obere Halter 23 weist eine Wandschiene 26 mit einem sich in vertikaler Richtung erstreckenden Langloch 28 und einem an derem oberen Ende aufgeschweißten oberen Buchsenteil 30 mit einem in Längsrichtung - d.h. orthogonal zu der Wand - durchgängigen Aufnahmeloch 32 auf. Der obere Buchsenteil steht hierbei nach vorne vor und weist an seiner Oberseite ein Schraubenloch 34 auf. In das Aufnahmeloch 32 wird von vorne ein in Längsrichtung verlaufender Verstellbügel 36 geschoben, der entlang seiner Länge mehrere Solltrennstellen 37 aufweist und an seinem vorderen Ende nach oben gebogen ist, vorzugsweise um etwa 90°. An seinem oberen vorderen Ende weist er ein Halteblech mit nach unten offenem Griffhaken 40 auf. Der Verstellbügel 36 wird nach Einschieben in das Aufnahmeloch 32 in seiner jeweiligen Längsposition fixiert, indem von oben in das Schraubenloch 34 eine Schraube 42 mit einer Druckfeder 44 gesetzt und in eine in das Aufnahmeloch 32 gesetzte Schiebemutter 46 geschraubt wird. Um gegebenenfalls eine kürzere Position einzustellen, kann der Verstellbügel 36 an den Solltrennstellen 37 gekürzt werden, so dass er mit seinem hinteren Ende nicht gegen die Wand 3 stößt.

Die Wandschiene 26 wird hierbei an die Wand 3 gesetzt, wobei die gekürzte Befestigungsstange 12' durch das Langloch 28 gesteckt wird. Daraufhin wird ein Schiebeschuh 48 von vorne auf die Wandschiene 26 gesetzt, wobei die gekürzte Befestigungsstange 12' durch ein Loch 49 des Schiebeschuhs 48 gesteckt wird. Die genaue Höhenposition der Wandschiene 26 erfolgt nachfolgend durch Verschieben in dem Schiebeschuh 48 entlang ihres Langlochs 28 und Fixieren mittels einer Mutter 50.

Der untere Halter 24 wird auf den gekürzten Befestigungshaken 10' gesetzt und weist ein in Längsrichtung verlaufendes Klemmgehäuse 50 mit einem an seiner Oberseite ausgebildeten Längsschlitz 51 sowie eine an dessen vorderem Ende angeschweißte, nach oben offene Aufnahmebuchse 52 auf, in die ein Aufnahmebacken 56 von oben eingesetzt ist, der vorteilhafterweise durch eine in seine Unterseite geschraubte Verstellschraube 58, die in der Aufnahmebuchse 52 aufliegt, höhenverstellbar ist. Hierbei weist die Aufnahmebuchse 52 an ihrer Unterseite ein Loch 60 mit kleinerem Durchmesser als der Schraubenkopf der Verstellschraube 58 auf, so dass diese mittels eines Werkzeuges, z.B. eines Schraubendrehers bzw. Sechskantinneneinsatzes, von unten gedreht werden kann und der unverdrehbar in der Aufnahmebuchse 52 aufgenommene Aufnahmebacken 56 in seiner Höhenposition verstellt wird. Der Aufnahmebacken 56 hat hierfür z.B. eine zumindest in seinem unteren Bereich rechtwinklige Form, die passend in die rechtwinklige Aufnahmebuchse 52 gesetzt ist. An seiner Oberseite weist der Aufnahmebacken 56 einen Querschlitz 60 zur Aufnahme einer hinteren Platte 66 oder einer mittleren Platte (bei z.B. dreilagigen Heizkörpern) des Plattenheizkörpers 20 auf.

Die Klemmbuchse 50 wird somit von vorne auf den gekürzten Befestigungshaken 10' gesetzt, wobei der Schlitz 51 einen Steg des Befestigungshaken 10 aufnimmt. Die Längsposition der Klemmbuchse 50 wird durch eine Feststellschraube 70 fixiert, die von unten durch ein Loch 72 der Klemmbuchse 50 gesetzt und in eine in der Klemmbuchse 50 aufgenommene Schiebemutter 74 eingedreht wird. Nachfolgend kann die Höhenposition der Klemmbacke 56 durch Drehen der Verstellschraube 58 eingestellt werden.

Der Plattenheizkörper 20 wird somit mit seiner hinteren Platte 66 durch den erfindungsgemäßen Befestigungssatz 22 befestigt, indem er an seiner unteren Kante in die Klemmbacke 56 gesetzt und von oben durch das als Griffhaken 40 ausgebildete Halteblech fixiert wird.

Anstelle des Schiebeschuhs 48 kann z. B. auch eine ringförmige Unterlegscheibe eingesetzt werden. Der Verstellbügel 36 kann entsprechend auch ohne Solltrennstellen 37 ausgebildet sein. Anstelle der Feder 44 und der Schiebemutter 46 kann auch direkt im Schraubenloch 34 ein Gewinde ausgebildet sein.

Zur Reparatur kann der Plattenheizkörper 20 entsprechend wiederum einfach demontiert werden.

## Patentansprüche

1. Wandbefestigung für einen Plattenheizkörpers (20), wobei die Wandbefestigung mindestens aufweist:
eine in eine Wand (3) gesetzte, gekürzte Befestigungsstange (12'),
einen in die Wand gesetzten gekürzten Befestigungshaken (10'),
einen oberen Halter (23) mit einer Wandschiene (26) zur Anlage an der Wand (3) und Aufnahme der gekürzten Befestigungsstange (12'),
einen oberen Buchsenteil (30) und einen in den oberen Buchsenteil (30) setzbaren Verstellbügel (36) mit einer oberen Halteeinrichtung (40) zur Aufnahme eines oberen Bereichs des Plattenheizkörpers (20),
einen unteren Halter (24) zum Aufsetzen auf den gekürzten Befestigungshaken (10'),
wobei der untere Halter (24) ein Aufnahmeteil (50) für den gekürzten Befestigungshaken (10') und einen Aufnahmebacken (56) zum Aufsetzen eines unteren Bereichs des Plattenheizkörpers (20) aufweist.

2. Wandbefestigung nach Anspruch 2, **dadurch gekennzeichnet, dass** der untere Halter (24) eine nach oben offene Aufnahmebuchse (52) aufweist, in die der Aufnahmebacken (56) höhenverstellbar eingesetzt ist.

3. Wandbefestigung nach Anspruch 2, **dadurch gekennzeichnet, dass** von unten in ein Gewinde des Aufnahmebackens (56) eine in die Aufnahmebuchse (52) gesetzte Verstellschraube (58) eingeschraubt ist, die von der Unterseite der Aufnahmebuchse (52) her einstellbar ist.

4. Wandbefestigung nach Anspruch 2 oder 3, **dadurch gekennzeichnet, dass** das Aufnahmeteil (50) eine Klemmbuchse (50) mit einem in Längsrichtung verlaufenden Schlitz (51) zur längenvariablen Einstellung auf dem gekürzten Befestigungshaken (10') ist.

5. Wandbefestigung nach einem der vorherigen Ansprüche, **dadurch gekennzeichnet, dass** der Aufnahmebacken (56) an seiner Oberseite geschlitzt ist zur Aufnahme einer hinteren Platte des Plattenheizkörpers (20).

6. Wandbefestigung nach einem der vorherigen Ansprüche, **dadurch gekennzeichnet, dass** die Wandschiene (26) ein in vertikaler Richtung verlaufendes Langloch (28) zur Höhenverstellung an der gekürzten Befestigungsstange (12') aufweist.

7. Wandbefestigung nach einem der vorherigen Ansprüche, **dadurch gekennzeichnet, dass** der Verstellbügel (36) in dem oberen Buchsenteil (30) längenvariabel fixierbar ist.

8. Wandbefestigung nach Anspruch 7, **dadurch gekennzeichnet, dass** der Verstellbügel (36) in dem oberen Buchsenteil (30) durch eine durch ein Schraubenloch (34) im oberen Buchsenteil (30) gesetzte Schraube (42) in eingestellten Längspositionen fixierbar ist.

9. Wandbefestigung nach Anspruch 7 oder 8, **dadurch gekennzeichnet, dass** der Verstellbügel (36) Solltrennstellen (37) zur Veränderung seiner Länge aufweist.

10. Wandbefestigung nach einem der vorherigen Ansprüche, **dadurch gekennzeichnet, dass** am vorderen Ende des Verstellbügels (36) ein den Plattenheizkörper (20), vorteilhafterweise dessen hintere Platte (66), von oben ergreifender Griffhaken (40) vorgesehen ist.

11. Verfahren zum Herstellen einer Wandbefestigung eines Plattenheizkörpers (20) an einer Wand (3) nach einem der vorherigen Ansprüche, mit mindestens folgenden Schritten:
Zertrennen mindestens eines in die Wand (3) gesetzten Befestigungshakens (10) für einen Gliederheizkörper (2) derartig, dass der gekürzte Befestigungshaken (10') aus der Wand (3) ragt,
Zertrennen einer aus der Wand (3) ragenden Befestigungsstange (12) für den Gliederheizkörper (2) derartig, dass die gekürzte Befestigungsstange (12') aus der Wand (3) ragt,
Aufsetzen des unteren Halters (24) auf den gekürzten Befestigungshaken (10') derart, dass der Aufnahmebacken (56) nach oben ragt,
Aufsetzen der Wandschiene (26) auf die gekürzte Befestigungsstange (12') und Einsetzen des Verstellbügels (36) in das Aufnahmeteil (50) des oberen Halters (23),
Aufsetzen eines Plattenheizkörpers (20) und Einstellen von Einstellpositionen des unteren Halters (22) und des oberen Halters (23).

## Claims

1. Wall fastening for a panel radiator (20), wherein said wall fastening comprises at least the following:
a shortened fastening bar (12') set into a wall (3);
a shortened fastening hook (10') set into the wall;
an upper holder (23) having a wall rail (26) for resting against the wall (3) and receiving the shortened fastening bar (12');
an upper sleeve part (30) and an adjusting strap (36) which can be slipped into said upper sleeve part (30) and has an upper holding arrangement (40) for receiving an upper region of the panel radiator (20); and a lower holder (24) for slipping onto the shortened fastening hook (10');
wherein the lower holder (24) has a receiving part (50) for the shortened fastening hook (10') and a receiving jaw (56) for the slipping-on of a lower region of the panel radiator (20).

2. Wall fastening according to claim 2,
**characterised in that**
the lower holder (24) has an upwardly open receiving sleeve (52) in which the receiving jaw (56) is inserted in a vertically adjustable manner.

3. Wall fastening according to claim 2,
**characterised in that**
there is screwed, from below, into a thread in the receiving jaw (56), an adjusting screw (58) which is slipped into the receiving sleeve (52) and can be set from the underside of said receiving sleeve (52).

4. Wall fastening according to claim 2 or 3,
**characterised in that**
the receiving part (50) is a clamping sleeve (50) having a slot (51) extending in the longitudinal direction for the purpose of achieving setting in a longitudinally variable manner on the shortened fastening hook (10').

5. Wall fastening according to one of the preceding claims,
**characterised in that**
the receiving jaw (56) is slotted on its upper side for the purpose of receiving a rear panel of the panel radiator (20).

6. Wall fastening according to one of the preceding claims,
**characterised in that**
the wall rail (26) has an elongated hole (28) extending in the vertical direction for the purpose of vertical adjustment on the shortened fastening bar (12').

7. Wall fastening according to one of the preceding claims,
**characterised in that**
the adjusting strap (36) can be fixed within the upper sleeve part (30) in a longitudinally variable manner.

8. Wall fastening according to claim 7,
**characterised in that**
the adjusting strap (36) can be fixed in set longitudinal positions within the upper sleeve part (30) by means of a screw (42) which is inserted through a screw hole (34) in said upper sleeve part (30).

9. Wall fastening according to claim 7 or 8,
**characterised in that**
the adjusting strap (36) has preset dividing points (37) for varying its length.

10. Wall fastening according to one of the preceding claims,
**characterised in that**
a gripping hook (40), which grips the panel radiator (20), preferably the rear panel (66) of the latter, from above, is provided at the front end of the adjusting strap (36).

11. Method of manufacturing a wall fastening for a panel radiator (20) on a wall (3) according to one of the preceding claims, comprising at least the following steps:
the severing of at least one fastening hook (10) set into the wall (3) for a sectional radiator (2), in such a way that the shortened fastening hook (10') projects out of the wall (3);
the severing of a fastening bar (12) projecting out of the wall (3) for the sectional radiator (2), in such a way that the shortened fastening bar (12') projects out of the wall (3);
the slipping of the lower holder (24) onto the shortened fastening hook (10') in such a way that the receiving jaw (56) projects upwards;
the slipping of the wall rail (26) onto the shortened fastening bar (12') and the insertion of the adjusting strap (36) in the receiving part (30) belonging to the upper holder (23); and
the slipping-on of a panel radiator (20) and the setting of setting positions of the lower holder (22) and of the upper holder (23).

## Revendications

1. Fixation murale pour un radiateur à panneaux (20), la fixation murale présentant au moins :
une barre de fixation raccourcie (12') posée dans un mur (3), un crochet de fixation raccourci (10') posé dans le mur, un support supérieur (23) avec un rail mural (26) destiné à être posé contre le mur (3) et à recevoir la barre de fixation raccourcie (12'), une partie de douille supérieure (30) et une barrette de réglage (36) pouvant être posée dans la partie de douille supérieure (30) avec un dispositif de retenue supérieur (40) servant à recevoir une portion supérieure du radiateur à panneaux (20),
un support inférieur (24) destinée à être posé sur le crochet de fixation raccourci (10'),
le support inférieur (24) présentant une pièce de réception (50) pour le crochet de fixation raccourci (10') et une mâchoire de réception (56) servant à y poser une portion inférieure du radiateur à panneaux (20).

2. Fixation murale suivant la revendication 2, **caractérisée en ce que** le support inférieur (24) présente une douille de réception (52) ouverte vers le haut, dans laquelle la mâchoire de réception (56) est insérée de façon réglable en hauteur.

3. Fixation murale suivant la revendication 2, **caractérisée en ce qu'**une vis de réglage (58), posée dans la douille de réception (52), est vissée depuis le bas dans un filetage de la mâchoire de réception (56), la vis de réglage (58) étant réglable depuis la face inférieure de la douille de réception (52).

4. Fixation murale suivant la revendication 2 ou 3, **caractérisée en ce que** la pièce de réception (50) est une douille de serrage (50) avec une fente (51) s'étendant dans le sens de la longueur servant au réglage variable en longueur sur le crochet de fixation raccourci (10').

5. Fixation murale suivant une des revendications précédentes, **caractérisée en ce que** la face supérieure de la mâchoire de réception (56) est fendue afin de recevoir une plaque arrière du radiateur à panneaux (20),

6. Fixation murale suivant une des revendications précédentes, **caractérisée en ce que** le rail mural (26) présente un trou oblong (28) s'étendant dans le sens vertical servant au réglage en hauteur au niveau de la barre de fixation raccourcie (12').

7. Fixation murale suivant une des revendications précédentes, **caractérisée en ce que** la barrette de réglage (36) peut être fixée dans la partie de douille supérieure (30) de manière variable en longueur.

8. Fixation murale suivant la revendication 7, **caractérisée en ce que** la barrette de réglage (36) dans la partie de douille supérieure peut être fixée dans des positions longitudinales réglées par l'intermédiaire d'une vis (42) posée à travers un trou de vis (34) dans la partie de douille supérieure.

9. Fixation murale suivant la revendication 7 ou 8, **caractérisée en ce que** la barrette de réglage (36) présente des endroits destinés à la rupture (37) permettant de modifier sa longueur.

10. Fixation murale suivant une des revendications précédentes, **caractérisée en ce qu'**à l'extrémité avant de la barrette de réglage (36) est prévu un crochet à griffe (40) prenant le radiateur à panneaux (20), avantageusement la plaque arrière (66) de celui-ci depuis le haut.

11. Procédé de fabrication d'une fixation murale d'un radiateur à panneaux (20) permettant de fixer celui-ci contre un mur (3) suivant une des revendications précédentes comprenant au moins les étapes suivantes, qui consistent :
à sectionner au moins un crochet de fixation (10), posé dans le mur (3) pour un radiateur à sections (2) de sorte que le crochet de fixation raccourcie (10') fait saillie du mur (3),
à sectionner une barre de fixation (12) faisant saillie du mur (3) pour le radiateur à sections (2) de sorte que la barre de fixation raccourcie (10') fait saillie du mur (3),
à poser le support inférieur (24) sur le crochet de fixation raccourci (10') de sorte que la mâchoire de réception (56) est dressée vers le haut,
à poser le rail mural (26) sur la barre de fixation raccourcie (12') et à insérer la barrette de réglage (36) dans la pièce de réception (50) du support supérieur (23),
à poser un radiateur à panneaux (20) et à régler des positions de réglage du support inférieur (22) et du support supérieur (23).
